# EUROPÄISCHE PATENTSCHRIFT

(11) **EP 1 205 393 B1**
(45) Veröffentlichungstag und Bekanntmachung des Hinweises auf die Patenterteilung: **04.05.2005**
(21) Anmeldenummer: 01121410.3
(22) Anmeldetag: 07.09.2001
(51) Int. Cl.: B65D 17/50, B21D 51/38

(54) **Dosendeckel und dessen Herstellungsverfahren**
Can end and manufacturing method therefor
Couvercle de boîte et sa méthode de fabrication

(30) Priorität: 09.11.2000 DE 10055527
(43) Veröffentlichungstag der Anmeldung: 15.05.2002
(73) Patentinhaber: Rasselstein GmbH, 56626 Andernach (DE)
(72) Erfinder: Sauer, Rainer, Dr., 56566 Neuwied (DE); Erfgen, Werner, 56581 Melsbach (DE)
(74) Vertreter: Rapp, Bertram, Dr.

(56) Entgegenhaltungen:
- EP-A- 1 006 053
- DE-A- 2 933 547
- DE-A- 19 620 448
- US-A- 4 087 018
- US-A- 4 090 004
- US-A- 4 445 621

## Beschreibung

Die Erfindung betrifft einen Dosendeckel nach dem Oberbegriff von Anspruch 1. Die Erfindung betrifft ferner ein Verfahren zur Herstellung eines Dosendeckels gemäß dem Oberbegriff von Anspruch 5.

Dosendeckel gemäß dem Oberbegriff von Anspruch 1 sind aus dem Stand der Technik, beispielsweise der DE 196 20 448 A1, bekannt. Derartige Dosendeckel bestehen aus einem Deckelring, der durch Tiefziehen und Ausstanzen aus einem beschichteten Blechrohling, z.B. aus Weißblech, verchromten Blech oder Aluminium hergestellt ist. Am Außenrand des Deckelringes ist ein Außenbördel zur späteren Bildung eines Doppelfalzes vorgesehen und der innere Rand des Deckelringes weist einen Ringflansch auf, der eine Deckelöffnung umschließt. Der Ringflansch kann beispielsweise durch eine flachgedrückte Einrollung des inneren Rands des Deckelringes gebildet werden.

Weiterhin ist aus der US 4,087,018-A ein Dosendeckel mit einem Deckelring und einer in diesen eindrückbaren Deckelmembran bekannt. Die Deckelmembran ist hierbei an Ihrem äußeren Ende eingerollt und diese Einrollung liegt auf der ebenfalls eingerollten Innenkante des Deckelrings auf. Der innere Randbereich des Deckelrings ist hierbei so umgerollt, dass die innere Stirnfläche des Deckelrings an deren Außenseite anliegt. Ebenso ist dei äußere Randbereich der Deckelinembran so umgerollt, dass deren endseitige Stirnfläche an der Unterseite der Deckelmembran anliegt.

In der EP 1 006 053 A1 ist eine Weiterbildung des in der DE 196 20 448 A1 beschriebenen Dosendeckels offenbart. Dieser Dosendeckel ist wiederverschließbar ausgebildet und weist eine Öffnungslasche bzw. einen Öffnungsring auf, der durch Heißsiegeln oder Kleben mit dem Randbereich der Deckelmembran an deren Außenseite verbunden ist.

Zum Verschließen einer Dose mit einem Dosendeckel, wie er in der DE 196 20 448 A1 beschrieben ist, wird der Randbereich einer Deckelmembran beispielsweise durch Heißsiegeln oder durch Kleben flächig an der vom Doseninneren wegweisenden Oberseite des Ringflansches befestigt. Die Deckelmembran verschließt damit die Deckelöffnung, welche sich über die gesamte, von dem schmalen Deckelring umschlossene Fläche erstreckt.

Zum Öffnen des Dosendeckels ist auf der Oberseite der Deckelmembran eine Aufreißlasche befestigt. Durch Zug an dieser Aufreißlasche kann die Befestigung der Deckelmembran am Ringflansch gelöst werden und somit die Deckelmembran vom Deckelring abgezogen werden.

Zur Vermeidung von Korrosion ist der Blechrohling, aus dem der Deckelring und die Deckelmembran gefertigt werden, beidseitig beschichtet. Falls die Befestigung der Deckelmembran am Ringflansch des Deckelrings mittels Heißsiegeln erfolgt, ist der Blechrohling auf der einen Seite mit einer heißsiegelfähigen Beschichtung beschichtet und auf der anderen Seite mit einem vor Korrosion schützenden Lack versehen. Aus diesem zweiseitig beschichteten Blechrohling wird gemäß des aus der DE 196 20 448 A bekannten Herstellungsverfahrens die Deckelmembran und der Deckelring durch Ausstanzen und Umformen aus dem Blechrohling gebildet. Beim Ausstanzvorgang entstehen endseitige Schnittflächen am Außenumfang der Deckelmembran und am Innenumfang und Außenumfang des Deckelrings. Diese Schnittflächen sind nicht mit einer Beschichtung versehen, so daß diese der Korrosion ausgesetzt sind.

Aus diesem Grunde neigen die nach dem bekannten Verfahren hergestellten Dosendeckel, insbesondere bei langer Lagerung, zur Korrosion an den endseitigen Stirnflächen des Deckelrings und der Deckelmembran.

Ferner weist die endseitige Stirnfläche der Deckelmembran scharfe Kanten auf, welche beim Abziehen der Deckelmembran vom Deckelring zu Verletzungen führen können.

Der vorliegenden Erfindung liegt daher die Aufgabe zugrunde, einen Dosendeckel der eingangs genannten Art zur Verfügung zu stellen, welcher bei gewöhnlicher Handhabung nicht zu Verletzungen führen kann und beständig gegen Korrosion ist.

Diese Aufgabe wird mit einem Dosendeckel mit den Merkmalen von Anspruch 1 sowie den Herstellungsverfahren nach Anspruch 5 gelöst. Vorteilhafte Ausführungsbeispiele sind den Unteransprüchen zu entnehmen.

Nachfolgend wird die Erfindung anhand eines Ausführungsbeispieles näher erläutert. Hierbei wird Bezug genommen auf die begleitende Zeichnung, welche in
- **Figur 1**: einen Teilquerschnitt eines Dosendeckels mit Deckelring und Deckelmembran zeigt.

Der Teilquerschnitt der Figur 1 zeigt den linken Randbereich eines Dosendeckels. Der Dosendeckel kann in der hier nicht gezeigten Draufsicht eine runde oder eckige oder ovale Form aufweisen. Der Dosendeckel besteht aus einem Deckelring 1 und einer Deckelmembran 2. Der im Querschnitt von Figur 1 dargestellte linke Bereich 13 des Deckelrings 1 dient zur Formung eines Außenbördels und zur Bildung eines Doppelfalzes, mit welchem der Deckelring am Dosenrumpf befestigbar ist. Der Außenbördel bzw. der daraus gebildete Doppelfalz ist in Figur 1 nicht dargestellt. Die Verfahrensschritte zur Befestigung des Deckelrings am Dosenrumpf sind beispielsweise in der DE 196 20 448 A1 beschrieben.

An seinem inneren Rand weist der Deckelring 1 einen Ringflansch 4 auf. Dieser ist gebildet, indem der innere Randbereich des Deckelrings zur Dosenaußenseite hin, also in Figur 1 nach oben, eingerollt und anschließend flachgedrückt wird. Der so gebildete Ringflansch 4 umschließt eine Deckelöffnung 5. Durch das Einrollen und Flachdrücken des inneren Randbereichs des Deckelrings weist dessen endseitige Stirnfläche 6 radial nach außen.

Die Deckelöffnung 5 ist durch eine Deckelmembran 2 verschlossen. Die Deckelmembran 2 ist hierfür mit ihrem äußeren Randbereich an der zum Dosenäußeren hinweisenden Oberseite 8 des Ringflansches 4 befestigt. Die Befestigung kann durch Kleben, Verschweißen oder Heißsiegeln erfolgen. Der äußere Rand 9 der Deckelmembran 2 ist umgefalzt, so daß die endseitige Stirnfläche 3 der Deckelmembran radial nach innen zeigt. Die Deckelmembran 2 ist so an dem Ringflansch 4 des Deckelrings 2 befestigt, daß der umgefalzte Randbereich 9 den Ringflansch 4 radial umschließt. Ferner ist der umgefalzte Randbereich 9 nach unten eingedrückt, so daß die Stirnfläche 3 der Deckelmembran an der Stirnfläche 6 des Ringflansches 4 auf Stoß anliegt.

Zum Verschließen einer Dose mit einem derartigen Dosendeckel wird zunächst der Deckelring in bekannter Weise durch Bildung eines Doppelfalzes am Dosenrumpf befestigt. Anschließend wird die Dose mit dem Füllgut befüllt und die Deckelöffnung durch die Deckelmembran verschlossen. Die Dose kann alternativ auch verschlossen werden, indem zunächst die Deckelmembran am Deckelring befestigt wird und anschließend der Deckelring in bekannter Weise am Dosenrumpf angebracht wird. Das Verfahren zur Herstellung eines Dosendeckels gemäß Anspruch 5 umfaßt beide Alternativen hinsichtlich der Reihenfolge der Schritte zum Verschließen der Dose.

Bevorzugt werden Deckelring 1 und Deckelmembran 2 durch Ausstanzen und Umformen aus einem beidseitig organisch beschichteten Blechrohling gebildet. Hierzu wird zunächst, wie in der DE 196 20 448 A1 beschrieben, ein Blechrohling tiefgezogen. Beim Tiefziehen wird ein von einem Außenbördel umgebener flacher Napf gebildet, der ein Bodenteil und im wesentlichen dazu senkrecht stehendes Wandteil aufweist. Der Außenbördel dient zur Bildung eines Doppelfalzes für die spätere Befestigung des Deckelrings am Dosenrumpf. Anschließend wird im wesentlichen das ganze Bodenteil in unmittelbarer Nähe seines Überganges zum Wandteil ausgestanzt, zur Bildung des Deckelringes, dessen beim Ausstanzen entstehende innere Schnittfläche die Deckelöffnung 5 umgibt. Danach wird das Wandteil teilweise nach außen zur Bildung einer Einrollung umgebogen. Diese Einrollung wird danach flachgedrückt, um den Ringflansch 4 zu bilden. Das ausgestanzte Bodenteil wird anschließend im Randbereich 9 umgefalzt, so daß die Stirnfläche 3 radial nach innen weist. Das so umgeformte Bodenteil bildet die Deckelmembran 2 zum Verschließen der Deckelöffnung 5.

Zum Verschließen der Deckelöffnung wird die Deckelmembran 2 auf den Ringflansch 4 mit dem umgefalzten Randbereich 9 zum Ringflansch 4 hin weisend aufgelegt, so daß der umgefalzte Randbereich 9 den Ringflansch 4 umschließt. Anschließend wird die Deckelmembran 2 auf der Oberseite 8 des Ringflansches 4 befestigt. Vor oder während des Befestigungsvorgangs wird der umgefalzte Randbereich 9 der Deckelmembran 2 so angedrückt, daß die Stirnfläche 3 der Deckelmembran an der Stirnfläche 6 des Ringflansches auf Stoß anliegt.

Die Befestigung der Deckelmembran 2 an der Oberseite 8 des Ringflansches 4 erfolgt vorteilhafterweise über die gesamte oberseitige Fläche des Ringflansches 4. Bevorzugt erfolgt die Befestigung durch Heißsiegeln. Hierfür ist der Blechrohling, aus welchem Deckelring 1 und Deckelmembran 2 gefertigt sind, einseitig mit einer heißsiegelfähigen Beschichtung versehen. Die Orientierung wird dabei so gewählt, daß die heißsiegelfähige Beschichtung 7 auf der Oberseite 8 des Ringflansches 4 zu liegen kommt. Entsprechend ist die Deckelmembran 2 so orientiert, daß die heißsiegelfähige Beschichtung zum Doseninneren hin weist, also in Figur 1 nach unten.

Beim Heißsiegeln wird die heißsiegelfähige Beschichtung 7 durch Wärmeeinwirkung und Druck zähflüssig und kann in den schmalen Zwischenraum zwischen den Stirnflächen 3, 6 des Ringflansches und der Deckelmembran einfließen. Durch leichten Druck von oben mittels eines entsprechenden Werkzeuges wird beim Heißsiegelvorgang einerseits die Deckelmembran 2 auf die Oberseite 8 des Ringflansches 4 gedrückt und andererseits auch der umgefalzte Randbereich 9 der Deckelmembran 2 nach unten und radial nach innen eingedrückt. Durch dieses Eindrücken wird die endseitige Stirnfläche 3 der Deckelmembran 2 an die Stirnfläche 6 des Ringflansches 4 angedrückt. Auf diese Weise werden die zunächst unbeschichteten Stirnflächen 3, 6 der Deckelmembran und des Ringflansches auf Stoß aneinanergedrückt und zumindest oberseitig mit heißsiegelfähiger Beschichtung versehen. Dadurch werden die Stirnflächen 3, 6 vor Korrosion geschützt, weil weder Feuchtigkeit noch Luftsauerstoff an die ursprünglich unversiegelten Stirnflächen kommen kann.

Zum Öffnen des Dosendeckels ist bevorzugt an einer Stelle des umgefalzten Randbereichs 9 der Deckelmembran 2 an der zum Dosenäußeren hin weisenden Oberseite 14 eine Aufreißlasche 10 befestigt. Die Befestigung der Aufreißlasche 10 erfolgt bevorzugt durch Laserschweißen. Die Aufreißlasche 10 kann jedoch auch durch Löten oder Kleben an der Deckelmembran 2 befestigt werden. Durch manuellen Zug an dieser Aufreißlasche 10 wird zunächst der umgefalzte Randbereich 9 der Deckelmembran 2 vom Deckelring 1 abgehoben und anschließend der am Ringflansch 4 befestigte Bereich der Deckelmembran 2 abgezogen.

Die so abgezogene Deckelmembran 2 weist entlang ihres Umfangs keine scharfen Kanten mehr auf, da der Randbereich 9 umgefalzt ist. Daher kann die abgezogene Deckelmembran 2 nicht zu Schnittverletzungen führen.

Der so gebildete Dosendeckel weist weiterhin den Vorteil auf, daß er aufgrund der gegenseitigen Anlage der Stirnflächen 3, 6 der Deckelmembran und des Ringflansches diese Stirnflächen vor Kontakt mit Luftfeuchtigkeit und Sauerstoff und somit vor Korrosion schützt.

## Patentansprüche

1. Dosendeckel, bestehend aus einem Deckelring (1) und einer eine endseitige Stirnfläche (3) aufweisende Deckelmembran, wobei der Deckelring (1) an seinem inneren Rand einen als flachgedrückte Einrollung ausgebildeten und eine Öffnung (5) umschließenden Ringflansch (4) aufweist, dessen endseitige Stirnfläche (6) radial nach außen gerichtet ist und die Deckelmembran (2) zum Verschließen der Öffnung (5) mit dem Ringflansch (4) flächig verbunden ist, **dadurch gekennzeichnet, daß** der Randbereich (9) der Deckelmembran (2) zum Ringflansch (4) hin umgefalzt ist und die Stirnflächen (3, 6) der Deckelmembran (2) und des Ringflansches (4) aneinander auf Stoss anliegen.

2. Dosendeckel nach Anspruch 1, **dadurch gekennzeichnet, daß** der Deckelring (1) und die Deckelmembran (2) durch Ausstanzen und Umformen aus einem beidseitig beschichteten Blechrohling gebildet sind.

3. Dosendeckel nach Anspruch 2, **dadurch gekennzeichnet, daß** der Blechrohling einseitig eine heißsiegelfähige Beschichtung (7) aufweist und die Deckelmembran (2) am Ringflansch (4) auf dessen vom Doseninneren wegweisenden Oberseite (8) durch Heißsiegeln befestigt ist.

4. Dosendeckel nach einem der voranstehenden Ansprüche, **dadurch gekennzeichnet, daß** am umgefalzten Randbereich (9) der Deckelmembran (2) auf der vom Doseninneren wegweisenden Oberseite (8) eine Aufreißlasche (10) durch Laserschweißen befestigt ist.

5. Verfahren zur Herstellung eines Dosendeckels, welcher einen Deckelring (1) und eine Deckelmembran (2) mit einer endseitigen Stirnfläche (3) aufweist, wobei der Deckelring (1) am Dosenrumpf befestigbar ist und einen an seinem inneren Rand als flachgedrückte Einrollung ausgebildeten und eine Öffnung (5) umschließenden Ringflansch (4) aufweist, dessen Stirnseite (6) radial nach außen gerichtet ist und die Deckelmembran (2) zum Verschließen der Öffnung (5) mit dem Ringflansch (4) flächig verbindbar ist, **gekennzeichnet durch** die folgenden Schritte:
- Umfalzen des Randbereichs (9) der Deckelmembran (2), so daß die Stirnfläche (3) der Deckelmembran (2) radial nach innen weist;
- Auflegen der Deckelmembran (2) auf den Ringflansch (4) mit dem umgefalzten Randbereich (9) zum Ringflansch (4) hin weisend, so daß der umgefalzte Randbereich (9) den Ringflansch (4) umschließt;
- Befestigen der Deckelmembran (2) auf der vom Doseninneren wegweisenden Oberseite (8) des Ringflansch (4), wobei vor oder beim Befestigen der umgefalzte Randbereich (9) der Deckelmembran (2) so angedrückt wird, daß die Stirnkanten (3, 6) des Ringflansches (4) und der Deckelmembran (2) zur gegenseitigen Anlage kommen.

6. Verfahren nach Anspruch 5, **dadurch gekennzeichnet, daß** der Deckelring (1) und die Deckelmembran (2) durch Ausstanzen und Umformen aus einem beidseitig beschichteten Blechrohling gebildet sind.

7. Verfahren nach Anspruch 6, **dadurch gekennzeichnet, daß** der Blechrohling einseitig mit einer heißsiegelfähigen Beschichtung (7) beschichtet ist und das Befestigen der Deckelmembran (2) durch Heißsiegeln erfolgt.

8. Verfahren nach Anspruch 7, **dadurch gekennzeichnet, daß** beim Heißsiegeln die heißsiegelfähige Beschichtung (7) verflüssigt und zwischen die Stirnkanten (3, 6) der Deckelmembran (2) und des Ringflansches (4) gepreßt wird.

## Claims

1. Can lid, consisting of a lid ring (1) and of a lid membrane exhibiting an end face (3), in which at its inner edge the lid ring (1) exhibits a ring flange (4) which takes the form of a rolled edge pressed flat and surrounds an opening (5) and the end face (6) of which faces radially outwards and the lid membrane (2) is connected areally to the ring flange (4) to close the opening (5), **characterised in that** the edge area (9) of the lid membrane (2) is folded over towards the ring flange (4) and the end faces (3, 6) of the lid membrane (2) and the ring flange (4) but against one another.

2. Can lid according to claim 1, **characterised in that** the lid ring (1) and the lid membrane (2) are formed by stamping and shaping from a sheet metal blank coated on both sides.

3. Can lid according to claim 2, **characterised in that** the sheet metal blank exhibits a heat-sealable coating (7) on one side and the lid membrane (2) is fastened to the ring flange (4) on the upper side (8) of the latter facing away from the interior of the can by heat sealing.

4. Can lid according to one of the preceding claims, **characterised in that** a tear-off tab (10) is fastened by laser welding to the folded edge area (9) of the lid membrane (2) on the upper side (8) facing away from the interior of the can.

5. Method for production of a can lid which exhibits a lid ring (1) and a lid membrane (2) with an end face (3), in which the lid ring (1) can be fastened to the can body and exhibits a ring flange (4) which at its inner edge takes the form of a rolled edge pressed flat and surrounds an opening (5) and the end side (6) of which faces radially outwards and the lid membrane (2) can be connected areally to the ring flange (4) to close the opening (5), **characterised by** the following steps:
- folding of the edge area (9) of the lid membrane (2) so that the end face (3) of the lid membrane (2) faces radially inwards;
- location of the lid membrane (2) on the ring flange (4) with the folded edge area (9) facing towards the ring flange (4) so that the folded edge area (9) surrounds the ring flange (4);
- fastening of the lid membrane (2) on the upper side (8) of the ring flange (4) facing away from the interior of the can, the folded edge area (9) of the lid membrane (2) being pressed down before or during the fastening process so that the end edges (3, 6) of the ring flange (4) and the lid membrane (2) come to rest against one another.

6. Method according to claim 5, **characterised in that** the lid ring (1) and the lid membrane (2) are formed by stamping and shaping from a sheet metal blank coated on both sides.

7. Method according to claim 6, **characterised in that** the sheet metal blank is coated with a heat-sealable coating (7) on one side and the fastening of the lid membrane (2) is effected by heat sealing.

8. Method according to claim 7, **characterised in that** during the heat sealing the heat-sealable coating (7) is liquefied and pressed between the end edges (3, 6) of the lid membrane (2) and the ring flange (4).

## Revendications

1. Couvercle de boîte métallique, constitué d'une bague de couvercle (1) et d'une membrane de couvercle présentant une face frontale terminale (3), la bague de couvercle (1) présentant sur son bord intérieur un collet annulaire (4) réalisé sous forme d'enroulement aplati et entourant une ouverture (5), collet dont la face frontale terminale (6) est dirigée radialement vers l'extérieur, et la membrane de couvercle (2) étant assemblée à plat ou de manière surfacique au collet annulaire (4) afin de fermer l'ouverture (5), **caractérisé en ce que** la région de bord (9) de la membrane de couvercle (2) est repliée en direction du collet annulaire (4), et les faces frontales (3, 6) de la membrane de couvercle (2) et du collet annulaire (4) s'appliquent l'une contre l'autre en aboutement.

2. Couvercle de boîte métallique selon la revendication 1, **caractérisé en ce que** la bague de couvercle (1) et la membrane de couvercle (2) sont formées par découpage et mise en forme d'une ébauche de tôle revêtue sur les deux faces.

3. Couvercle de boîte métallique selon la revendication 2, **caractérisé en ce que** l'ébauche de tôle présente sur une face un revêtement thermosoudable (7), et la membrane de couvercle (2) est fixée par thermosoudage au collet annulaire (4), sur la face supérieure (8) de ce dernier, opposée à l'intérieur de la boîte métallique.

4. Couvercle de boîte métallique selon l'une des revendications précédentes, **caractérisé en ce qu'**une patte de déchirage (10) est fixée par soudage au laser sur la région de bord repliée (9) de la membrane de couvercle (2), sur la face supérieure (8) opposée à l'intérieur de la boîte métallique.

5. Procédé de fabrication d'un couvercle de boîte métallique qui présente une bague de couvercle (1) et une membrane de couvercle (2) dotée d'une face frontale terminale (3), la bague de couvercle (1) pouvant être fixée sur le corps de boîte et présentant un collet annulaire (4) réalisé sur son bord intérieur sous forme d'enroulement aplati et entourant une ouverture (5), collet dont la face frontale (6) est dirigée radialement vers l'extérieur, et la membrane de couvercle (2) pouvant être assemblée à plat au collet annulaire (4) afin de fermer l'ouverture (5), **caractérisé par** les étapes suivantes :
- repliage de la région de bord (9) de la membrane de couvercle (2), de sorte que la face frontale (3) est dirigée radialement vers l'intérieur ;
- pose de la membrane de couvercle (2) sur le collet annulaire (4) avec la région de bord repliée (9) dirigée vers le collet annulaire (4), de sorte que la région de bord repliée (9) entoure le collet annulaire (4) ;
- fixation de la membrane de couvercle (2) sur la face supérieure (8), opposée à l'intérieur de la boîte métallique, du collet annulaire (4), la région de bord repliée (9) de la membrane de couvercle (2) étant, avant ou pendant la fixation, pressée de telle sorte que les arêtes frontales (3, 6) du collet annulaire (4) et de la membrane de couvercle (2) viennent en application mutuelle.

6. Procédé selon la revendication 5, **caractérisé en ce que** la bague de couvercle (1) et la membrane de couvercle (2) sont formées par découpage et mise en forme d'une ébauche de tôle revêtue sur les deux faces.

7. Procédé selon la revendication 6, **caractérisé en ce que** l'ébauche de tôle est revêtue sur une face d'un revêtement thermosoudable (7), et la fixation de la membrane de couvercle (2) s'effectue par thermosoudage.

8. Procédé selon la revendication 7, **caractérisé en ce que**, lors du thermosoudage, le revêtement thermosoudable (7) est liquéfié et pressé entre les arêtes frontales (3, 6) de la membrane de couvercle (2) et du collet annulaire (4).
